# EUROPÄISCHE PATENTSCHRIFT

(11) **EP 1 467 449 B1**
(45) Veröffentlichungstag und Bekanntmachung des Hinweises auf die Patenterteilung: **24.06.2015**
(21) Anmeldenummer: 03026456.8
(22) Anmeldetag: 20.11.2003
(51) Int. Cl.: H01R 43/048

(54) **Vorrichtung zum Reinigen eines Crimpstempels sowie deren Verwendung**
Device for cleaning of a crimp punch and its use
Dispositif de nettoyage d'un poinçon de sertissage et son utilisation

(30) Priorität: 09.04.2003 DE 10316187
(43) Veröffentlichungstag der Anmeldung: 13.10.2004
(73) Patentinhaber: Schäfer Werkzeug- und Sondermaschinenbau GmbH, 76669 Bad Schönborn-Langenbrücken (DE)
(72) Erfinder: Mühlhauser, Uwe, 76684 Östringen (DE)
(74) Vertreter: Hoffmann Eitle

(56) Entgegenhaltungen:
- EP-A- 0 397 434
- WO-A1-98/12778
- DE-A1- 3 123 396
- DE-A1- 3 634 099
- DE-C2- 3 120 770
- DE-C2- 19 930 626
- US-A- 5 478 006
- PATENT ABSTRACTS OF JAPAN Bd. 017, Nr. 608, 9. November 1993 (1993-11-09) & JP 05 184032 A (SANWA TEKKI), 23. Juli 1993 (1993-07-23)

## Beschreibung

### Technisches Gebiet

Die Erfindung befasst sich mit der Reinigung einer Vorrichtung zum Ancrimpen eines Crimps an ein Kabelende umfassend einen Amboss, sowie einen an einem Ständer der Vorrichtung befindlichen Crimpstempel, der aus einer oberhalb des Amboss angeordneten Ruheposition in Richtung auf den Ambos verschiebbar ist um ein Ancrimpen des Crimps an das Kabel zu bewirken. Dabei betrifft die Erfindung eine Reinigungsvorrichtung sowie deren Verwendung zum Reinigen eines Crimpstempels. Solche Vorrichtungen zum Ancrimpen eines Crimps an ein Kabelende sind für die Kabelkonfektionierung vorgesehen. Sie dienen für das feste Verbinden von Kabelenden mit Steckern und Kabelschuhen. Üblicherweise bestehen sie aus einer Anschlagpresse mit vertikal bewegtem Pressenstempel, der auf einen Druckkopf des darunter angeordneten Crimpwerkzeugs einwirkt. Ein horizontal eingeschobenes Steckerorgan oder dergleichen wird unter Verformen von Klemmfahnen am Kabelende festgelegt. Letzteres ist auf eine vorgegebene Länge abisoliert, so dass eine sichere und stromleitende Verbindung zwischen dem Kabelende und dem Crimp erreicht wird.

### Stand der Technik

In der EP 0 542 144 B1 ist eine Vorrichtung zum Verbinden eines Kabelendes mit einem Crimp behandelt. Diese Vorrichtungen arbeiten mit hoher Geschwindigkeit und müssen von Zeit zu Zeit gewartet werden. Die hohe Taktzahl und die Art des Umformprozesses des Crimpstempels hat zur Folge, dass kleine Metallteile oder Metallspäne beim Crimpvorgang vom Crimp auf den Crimpstempel übertragen werden und daran haften bleiben. Dieses kann den Fertigungsablauf stören, so dass von Zeit zu Zeit eine Reinigung des Crimpstempels angebracht ist. Hierfür ist die Vorrichtung abzuschalten, was mit Stillstandszeiten und damit Kosten verbunden ist. Ebenso lassen diese Metallteile den Kraftbedarf für eine Crimpung stark schwanken und schränken damit die Überwachbarkeit einer Crimpverbindung während des Crimpens mittels geeigneter Kraft/Wegeaufnehmer stark ein.

Als weiterer Stand der Technik ist die WO 98/12778 A1 bekannt, die ebenso wie die zuvor genannte EP 0 542 144 B1 eine Crimpvorrichtung offenbart.

Als weiterer Stand der Technik ist die DE 1 99 30 626 C2 zu nennen, die eine Vorrichtung zur Reinigung von Ober- und/oder Unterstempel an einer Rundlaufpresse offenbart, sowie die DE 31 23 306 A1, die eine Vorrichtung zum Reinigen eines Pressstempels in einer Steinpresse offenbart.

### Darstellung der Erfindung

Der Erfindung liegt die Aufgabe zugrunde eine Möglichkeit zu finden, mit der eine Reinhaltung des Crimpstempels vorgenommen werden kann, ohne dass die Vorrichtung hierfür abgeschaltet werden muß.

Zur Lösung dieser Aufgabe wird eine Reinigungsvorrichtung gemäß Anspruch 1 sowie eine Verwendung dieser Reinigungsvorrichtung gemäß Anspruch 6 bereitgestellt. Die Vorrichtung wird folglich mit einem Reinigungskörper versehen, der in vorgegebenen Abständen die Crimpstempelfläche reinigt, wodurch störende Metallspäne und dergleichen entfernt werden.

Der Reinigungskörper wird durch den Transportschlitten hin und her bewegt sowie durch den Motor in die Drehbewegung versetzt. Bevorzugt hat der Reinigungskörper eine Achse und wird durch den Transportschlitten axial hin und her bewegt.

Dabei ist es günstig den Reinigungskörper zylinderförmig auszubilden und während des Reinigungsvorgangs der Drehbewegung zu unterwerfen. Benutzt wird in sehr einfacher Ausführungsform ein Reinigungskörper, welcher durch eine um ihre Achse rotierbare Bürste oder einen elastischen Schleifkörper gebildet ist. Die Bürste wird bevorzugt mit Kunststoffborsten ausgestattet, die mit einem Hartwerkstoff beschichtet und/oder gefüllt sind. Der Hartwerkstoff kann durch Diamantmehl oder Diamantsplitter gebildet sein. Auch ist es möglich die Bürste mit metallischen Fäden oder Fasern zu versehen.

Insbesondere bei Crimpstempeln, welche eine V-förmige in Richtung des Amboss geöffnete Mündung aufweisen, ist es günstig, wenn ein Reinigungskörper verwendet wird, dessen Durchmesser die Weite der Mündung des Crimpstempels geringfügig übertrifft.

Für den Fall, dass der Reinigungskörper einen Durchmesser hat, der kleiner ist als die Weite der Mündung an ihrer weitesten Stelle, ist die Vorrichtung so ausgelegt, dass der Reinigungskörper während der Relativbewegung quer zu seiner Achse verlagerbar ist, um auch mit den die Mündung begrenzenden Flächen in Eingriff zu gelangen.

### Kurzbeschreibung der Zeichnungen

Anhand eines in der Zeichnung dargestellten Ausführungsbeispiels wird die Erfindung nachstehend näher erläutert.

Es zeigt:
- Fig. 1: Die Vorrichtung in der Schrägansicht und
- Fig. 2: eine Draufsicht auf die Vorrichtung.

### Ausführung der Erfindung

In der Figur 1 ist eine Vorrichtung 1 zum Ancrimpen eines Crimps an ein Kabelende in der Schrägansicht gezeigt. Die wesentlichen Teile der Vorrichtung sind der Ständer 2, an dem der Crimpstempel 3 in senkrechter Richtung verschiebbar befestigt ist. Unterhalb des Crimpstempels 3 ist der Amboss 4 für die Aufnahme des nicht näher gezeigten Kabelendes und Crimps angebracht. Durch den Anschlag des Crimpstempels 3 wird der im Amboss gehaltene Crimp am Kabelende befestigt. Im Beispiel hat der Crimpstempel 3 eine V-förmig ausgebildete Mündung 5 mit den beiden Flanken 6 und 7. Die Flanken 6 und 7 können auf ihren Innenseiten während des Crimpvorgangs verunreinigt werden. Durch den in der Figur gezeigten Reinigungskörper 8 ist eine Reinigung der Flankenflächen möglich. Der Reinigungskörper 8 wird während des Reinigungsvorgangs in seiner Achsrichtung in eine hin und her gehende und gleichzeitig auch in eine drehende Bewegung um seine Achse versetzt. Die Bewegungen des Reinigungskörpers 8 werden von einer am Ständer 2 befestigten Einrichtung 9 durchgeführt. Die Einrichtung 9 besteht aus einem Transportschlitten 16, welcher den Reinigungskörper 8 axial hin und her bewegt. Außerdem ist der Reinigungskörper 8 mit einem Antriebsmotor 15 versehen, weicher den Reinigungskörper 8 in eine Drehbewegung versetzt. Eine Steuereinrichtung 18 bewirkt eine seitliche Verschiebung des Reinigungskörpers 8, so dass der in seinem Durchmesser kleiner ausgeführte Reinigungskörper 8 die Mündung 5 auch an ihren weitesten Stellen erreichen kann.

In der Figur 2 ist die Wartungseinrichtung 9 der Vorrichtung in der Draufsicht gezeigt. Der in Form einer Bürste ausgebildete Reinigungskörper 8 wird in einem Grundkörper 10 gehalten, der seinerseits am Ständer 2 befestigt ist. Durch den Motor 15 wird der Reinigungskörper in Drehbewegung versetzt. Der Getriebemotor 15 wird an der Halterung 17 gehalten, die an dem Schlitten 16 axial hin und her bewegt werden kann. Für einen Reinigungsvorgang des Crimpstempels wird der Reinigungskörper 8 durch den Getriebemotor 15 in eine Drehbewegung versetzt und durch den Schlitten 16 hin und her bewegt. In der Regel genügt es, wenn der Reinigungskörper 8 drehend einmal in die Mündung 5 eingefahren wird und an den Flächen der Flanken 6 und 7 entlangstreicht.

## Patentansprüche

1. Reinigungsvorrichtung mit einem Reinigungskörper (8), angepasst für eine Vorrichtung zum Ancrimpen eines Crimps an ein Kabelende, umfassend
einen Amboss (4) sowie einen an einem Ständer der Vorrichtung befindlichen Crimpstempel (3), der eine in Richtung des Amboss (4) V-förmig geöffnete Mündung mit Flanken (6, 7) aufweist und aus einer oberhalb des Amboss (4) angeordneten Ruhepostion in Richtung des Amboss (4) verschiebbar ist, um ein Ancrimpen eines Crimps an das Kabelende zu bewirken,
wobei der Reinigungskörper (8) zur Reinigung der Flankenflächen während eines Reinigungsvorgangs mit den Flanken (6, 7) in Eingriff bringbar ist und durch einen Transportschlitten (16) hin- und herbewegbar ist und durch einen Motor (15) in eine Drehbewegung versetzbar ist.

2. Reinigungsvorrichtung nach Anspruch 1, **dadurch gekennzeichnet, dass** der Reinigungskörper (8) durch eine um ihre Achse rotierbare Bürste oder einen elastischen Schleifkörper gebildet ist.

3. Reinigungsvorrichtung nach Anspruch 2, **dadurch gekennzeichnet, dass** die Bürste Kunststoffborsten aufweist, die mit einem Hartwerkstoff beschichtet und/oder gefüllt sind.

4. Reinigungsvorrichtung gemäß Anspruch 3, **dadurch gekennzeichnet, dass** der Hartwerkstoff durch Diamantmehl oder Diamantsplitter gebildet ist.

5. Reinigungsvorrichtung nach Anspruch 2, **dadurch gekennzeichnet, dass** die Bürste metallische Fäden oder Fasern enthält.

6. Verwendung einer Reinigungsvorrichtung gemäß einem der vorangegangenen Ansprüche zum Reinigen einer Vorrichtung zum Ancrimpen eines Crimps an ein Kabelende, wobei der Crimpstempel (3) mit dem in einer Relativbewegung befindlichen Reinigungskörper (8) in Eingriff gebracht wird.

## Claims

1. Cleaning device having a cleaning body (8), adapted for a device for crimping a crimp termination onto a cable end, comprising
an anvil (4) as well as a crimp indentor (3) which is located on a stand of the device and which has an opening with flanks (6, 7) open in a V shape in the direction of the anvil (4) and is displaceable towards the anvil (4) from an inoperative position arranged above the anvil (4) in order to effect crimping of a crimp termination onto the cable end,
wherein the cleaning body (8) for cleaning the flank surfaces can be brought into engagement with the flanks (6, 7) during a cleaning operation and moved back and forth by a transport carriage (16) and set in rotation by a motor (15).

2. Cleaning device according to claim 1, **characterised in that** the cleaning body (8) is formed by an elastic grinding tool or a brush rotatable about its axis.

3. Cleaning device according to claim 2, **characterised in that** the brush has plastic bristles which are coated and/or filled with a hard material.

4. Cleaning device according to claim 3, **characterised in that** the hard material is formed by diamond powder or diamond particles.

5. Cleaning device according to claim 2, **characterised in that** the brush contains metallic filaments or fibres.

6. Use of a cleaning device according to any of the preceding claims for cleaning a device for crimping a crimp termination onto a cable end, wherein
the crimp indentor (3) is brought into engagement with the cleaning body (8) which is in relative movement.

## Revendications

1. Dispositif de nettoyage comportant un corps de nettoyage (8), adapté à un dispositif permettant de sertir une cosse sur une extrémité de câble, comportant
un berceau de sertissage (4), ainsi qu'un poinçon de sertissage (3) qui est situé sur un montant du dispositif et qui comporte une bouche avec des flancs (6, 7), ouverte en forme de V en direction du berceau (4), et peut se déplacer à partir d'une position de repos, située au-dessus du berceau (4), vers le berceau (4) pour réaliser le sertissage d'une cosse sur l'extrémité du câble,
le corps de nettoyage (8) pour le nettoyage des surfaces des flancs pouvant être amené en prise avec les flancs (6, 7) pendant un processus de nettoyage et pouvant être déplacé en va-et-vient par un chariot de transport (16) et pouvant être entraîné dans un mouvement de rotation par un moteur (15).

2. Dispositif de nettoyage selon la revendication 1, **caractérisé en ce que** le corps de nettoyage (8) est formé par une brosse pouvant tourner autour de son axe ou par un élément abrasif élastique.

3. Dispositif de nettoyage selon la revendication 2, **caractérisé en ce que** la brosse comporte des poils synthétiques qui sont revêtus et/ou remplis d'un matériau dur.

4. Dispositif de nettoyage selon la revendication 3, **caractérisé en ce que** le matériau dur est formé par la poudre de diamant ou par des éclats de diamant.

5. Dispositif de nettoyage selon la revendication 2, **caractérisé en ce que** la brosse contient des fils ou fibres métalliques.

6. Utilisation d'un dispositif de nettoyage selon l'une quelconque des revendications précédentes pour nettoyer un dispositif permettant de sertir une cosse sur une extrémité de câble,
le poinçon de sertissage (3) étant amené en prise avec le corps de nettoyage (8) situé dans un mouvement relatif.
